# EUROPÄISCHE PATENTSCHRIFT

(11) **EP 0 476 181 B1**
(45) Veröffentlichungstag und Bekanntmachung des Hinweises auf die Patenterteilung: **17.05.1995**
(21) Anmeldenummer: 90124626.4
(22) Anmeldetag: 18.12.1990
(51) Int. Cl.: H01R 17/12, H01R 13/74

(54) **Gehäusewandsteckverbinder**
Housing wall connector
Connecteur monté dans la paroi d'un boîtier

(30) Priorität: 21.09.1990 DE 9013385 U
(43) Veröffentlichungstag der Anmeldung: 25.03.1992
(73) Patentinhaber: SIEMENS AKTIENGESELLSCHAFT, 80333 München (DE)
(72) Erfinder: Mussen, Michel, Ing. (grad), B-9000 Gent (BE)

(56) Entgegenhaltungen:
- EP-A- 0 290 989
- FR-A- 2 591 040
- GB-A- 1 166 666
- GB-A- 2 224 891

## Beschreibung

Die Erfindung betrifft einen Gehäusewandsteckverbinder für Koaxialkabel mit einem eine Bohrung in der metallischen Gehäusewand durchdringenden rohrfärmigen Außenleiterteil, das in der Bohrung mit Spiel gegenüber der Gehäusewand geführt ist und einem in der Bohrung der Gehäusewand steckenden Außenleiterrohr, das an einem Ende in nach innen vorgespannte Federzungen aufgeteilt ist und am anderen, einen starren Abschnitt aufweisenden Ende durch einen nach außen abragenden Flansch mit dickerer Wandstärke ausgebildet ist.

Solche Gehäusewandsteckverbinder für Koaxialkabel dienen der elektrischen Verbindung von im Gehäuse liegenden Schaltungsanordnungen mit anderen Geräten, wobei die Signale außerhalb des Gehäuses über ein Koaxialkabel geführt werden. Innerhalb des Gehäuses wird das Signal weiter über ein Koaxialkabel geführt. Dabei muß zwischen der Gehäusewand und dem Außenleiter des mit Spiel in die Gehäusewand gesteckten Koaxialsteckers ein guter Kontakt gewährleistet sein.

Ein Wandsteckverbinder der eingangs genannten Art ist durch die GB-A-2 224 891 bekannt. Hierbei wird der Flansch der Außenleiterhülse durch eine auf den Stecker aufschraubbare Mutter gegen die Außenseite der Wand gedrückt. Das Außenleiterteil des Steckers wird durch nach innen gebogene Federzungen der Außenleiterhülse gehalten.

Der Erfindung liegt die Aufgabe zugrunde, einen Gehäusewandsteckverbinder der eingangs genannten Art so zu gestalten, daß bei gutem elektrischen Kontakt eine einfache Montage möglich ist.

Diese Aufgabe wird dadurch gelöst, daß das in das Außenleiterrohr mit Spiel gegenüber dem starren Abschnitt einsteckbare Außenleiterteil von nach innen gerichteten, an den freien Enden der Federzungen vorgesehenen Vorsprüngen getragen ist und daß der Flansch des Außenleiterrohres mittels einer rohrförmigen, in die Bohrung einschraubbaren Schraube gegen eine Anlagefläche in der Bohrung gedrückt und das Außenleiterrohr dadurch in der Bohrung befestigt ist.

In weiterer Ausgestaltung der Erfindung weist die Bohrung zwei Abschnitte mit verschiedenen Durchmessern auf, wobei die Anlagefläche für den Flansch des Außenleiterrohres am Übergang von dem Abschnitt mit geringerem Durchmesser zum Abschnitt mit größerem Durchmesser gebildet ist.

Zur Befestigung des Außenleiterrohres in der Gehäusewandbohrung weist der Abschnitt der Bohrung mit größerem Durchmesser in einem Teilbereich ein Gewinde für die Schraube auf.

Die Erfindung wird anhand eines Ausführungsbeispiels mit Hilfe einer Figur im folgenden näher erläutert. Es zeigt dabei die Figur einen erfindungsgemäßen Gehäusewandsteckverbinder in teilweise geschnittener Darstellung.

In einer metallischen Gehäusewand 1 weist eine Bohrung 2 zwei Abschnitte 2a, 2b mit verschiedenen Durchmessern auf, wobei am Übergang von dem Abschnitt 2a mit geringerem Durchmesser zum Abschnitt 2b mit größerem Durchmesser eine Anlagefläche 6 gebildet ist. In der Bohrung steckt ein Außenleiterrohr 4, das einen starren Abschnitt 4a und einen Abschnitt mit beweglichen Federzungen 5 aufweist. Der starre Abschnitt 4a hat an seinem Ende 4b eine dickere Wandstärke, so daß das Außenleiterrohr 4 mit einem dadurch gebildeten, nach außen abragenden Flansch 8 an der Anlagefläche 6 der Gehäusewandbohrung 2 anliegt. Der Bohrungsabschnitt 2b mit größerem Durchmesser weist in einem Teilbereich 2c ein Gewinde auf, in das eine rohrförmige, über das Außenleiterrohr 4 gesteckte Schraube 7 soweit eingedreht ist, daß sie an dem Flansch 8 anliegt und das Außenleiterrohr 4 gegen die Anlagefläche 6 der Gehäusewandbohrung 2 drückt. Von der der Schraube 7 abgewandten Seite der Gehäusewand 1 her ist ein Koaxialstecker mit einem Abschnitt 3 in die Bohrung so eingeführt, daß er in dem Außenleiterrohr 4 von an den freien Enden der Federzungen 5 vorgesehenen Vorsprüngen 5a getragen wird.

## Patentansprüche

1. Gehäusewandsteckverbinder für Koaxialkabel mit einem eine Bohrung (2) in der metallischen Gehäusewand (1) durchdringenden, rohrförmigen Außenleiterteil (3), das in der Bohrung (2) mit Spiel gegenüber der Gehäusewand (1) geführt ist und einem in der Bohrung (2) der Gehäusewand (1) steckenden Außenleiterrohr (4), das an einem Ende in nach innen vorgespannte Federzungen (5) aufgeteilt ist und am anderen, einen starren Abschnitt (4a) aufweisenden Ende (4b) durch einen nach außen abragenden Flansch (8) mit dickerer Wandstärke ausgebildet ist, **dadurch gekennzeichnet,** daß das in das Außenleiterrohr (4) mit Spiel gegenüber dem starren Abschnitt (4a) einsteckbare Außenleiterteil (3) von nach innen gerichteten, an den freien Enden der Federzungen (5) vorgesehenen Vorsprüngen (5a) getragen ist und daß der Flansch (8) des Außenleiterrohres (4) mittels einer rohrförmigen, in die Bohrung (2) einschraubbaren Schraube (7) gegen eine Anlagefläche (6) in der Bohrung gedrückt und das Außenleiterrohr (4) dadurch in der Bohrung befestigt ist.

2. Gehäusewandsteckverbinder nach Anspruch 1, **dadurch gekennzeichnet,** daß die Bohrung (2) zwei Abschnitte (2a, 2b) mit verschiedenen Durchmessern aufweist und daß die Anlagefläche (6) für den Flansch (8) des Außenleiterrohres (4) am Übergang von dem Abschnitt (2a) mit geringerem Durchmesser zum Abschnitt (2b) mit größerem Durchmesser gebildet ist.

3. Gehäusewandsteckverbinder nach Anspruch 2, **dadurch gekennzeichnet,** daß der Abschnitt (2b) der Bohrung mit größerem Durchmesser in einem Teilbereich (2c) ein Gewinde für die Schraube (7) aufweist.

## Claims

1. Housing wall plug connector for coaxial cables, having a tubular outer conductor part (3) which penetrates a hole (2) in the metal housing wall (1) and is guided in the hole (2) with play relative to the housing wall (1), and an outer conductor tube (4) which is slipped into the hole (2) of the housing wall (1) and is subdivided at one end into inwardly prestressed spring tongues (5) and which is constructed at the other end (4b), which has a rigid section (4a), by a flange (8) which has a greater wall thickness and projects outwardly, characterized in that the outer conductor part (3), which can be slipped into the outer conductor tube (4) with play relative to the rigid section (4a), is supported by inwardly aligned projections (5a) provided on the free ends of the spring tongues (5), and in that the flange (8) of the outer conductor tube (4) is pressed against a bearing surface (6) in the hole by means of a tubular screw (7) which can be screwed into the hole (2), and the outer conductor tube (4) is thereby fastened in the hole.

2. Housing wall plug connector according to Claim 1, characterized in that the hole (2) has two sections (2a, 2b) of different diameters and in that the bearing surface (6) for the flange (8) of the outer conductor tube (4) is formed at the transition from the section (2a) having the lesser diameter to the section (2b) having the greater diameter.

3. Housing wall plug connector according to Claim 2, characterized in that the section (2b) of the hole having the greater diameter has in a partial region (2c) a thread for the screw (7).

## Revendications

1. Connecteur à enfichage monté dans la paroi d'un boîtier pour un câble coaxial comportant une partie tubulaire formant conducteur extérieur (3), qui traverse un perçage (2) ménagé dans la paroi métallique (1) du boîtier et qui s'étend dans le perçage (2) avec un certain jeu par rapport à la paroi (1) du boîtier, et un tube formant conducteur extérieur (4), qui est enfiché dans le perçage (2) de la paroi (1) du boîtier, est divisé, à une extrémité, de manière à former des languettes élastiques (5) précontraintes vers l'intérieur et possède, au niveau de l'autre extrémité (4b) possédant une section rigide (4a), une épaisseur accrue de paroi, en raison de la présence d'une bride (8) qui fait saillie vers l'extérieur, caractérisé par le fait que la partie formant conducteur extérieur (3), qui peut être enfichée dans le tube formant conducteur extérieur (4) avec un jeu par rapport à la section rigide (4a), est portée par des parties saillantes (5a), qui sont dirigées vers l'intérieur et sont prévues sur les extrémités libres des languettes élastiques (5), et que la bride 8 du tube formant conducteur extérieur (4) est repoussée dans le perçage contre une surface d'application (6), au moyen d'une vis tubulaire (7), qui peut être vissée dans le perçage (2), et que le tube formant conducteur extérieur (4) est fixé de ce fait dans le perçage.

2. Connecteur à enfichage monté dans la paroi d'un boîtier suivant la revendication 1, caractérisé par le fait que le perçage (2) possède deux sections (2a,2b) ayant des diamètres différents et que la surface d'application (6) pour la bride (8) du tube formant conducteur extérieur (4) est formée au niveau de la jonction entre la section (2a) possédant le diamètre le plus faible et la section (2b) possédant le diamètre le plus grand.

3. Connecteur à enfichage monté dans la paroi d'un boîtier suivant la revendication 2, caractérisé par le fait que la section (2b) du perçage possédant le plus grand diamètre possède, dans une zone partielle (2c), un filetage pour la vis (7).
